# EUROPÄISCHE PATENTSCHRIFT

(11) **EP 0 396 209 B1**
(45) Veröffentlichungstag und Bekanntmachung des Hinweises auf die Patenterteilung: **09.12.1992**
(21) Anmeldenummer: 90201655.9
(22) Anmeldetag: 08.12.1987
(51) Int. Cl.: E05D 7/04

(54) **Band für Türen, Fenster und dergleichen**
Hinge for doors, windows and similar
Charnière pour portes, fenêtres ou similaires

(30) Priorität: 10.12.1986 DE 3642127
(43) Veröffentlichungstag der Anmeldung: 07.11.1990
(62) Teilanmeldung aus: 87118104.6
(73) Patentinhaber: Dr. Hahn GmbH & Co. KG, D-41189 Mönchengladbach (DE)
(72) Erfinder: Gust, Hans-Jürgen, D-4050 Mönchen-Gladbach 2 (DE)
(74) Vertreter: Palgen, Peter, Dr. Dipl.-Phys.

(56) Entgegenhaltungen:
- AT-B- 374 554
- AT-B- 378 403
- DE-C- 594 389
- US-A- 2 039 774
- US-A- 2 251 865

## Beschreibung

Die Erfindung bezieht sich auf ein Band der dem Oberbegriff des Anspruchs 1 entsprechenden Art.

Bei dem aus der DE-PS 34 18 138 bekannten Band ist der Bandzapfen in dem Scharnierteil in zwei ineinandergesteckten Bandzapfenbüchsen gelagert, deren Innenbohrungen zu ihrem Außenumfang jeweils um das gleiche Maß exzentrisch angeordnet sind. Durch gegenseitiges Verdrehen der Bandzapfenbüchsen kann eine gewisse Verlagerung des Bandzapfenbolzens gegenüber dem Scharnierteil vorgenommen werden, wie es zum Beispiel bei der Montage von Türen oder Fenstern zur Überbrückung von Fertigungs- und Montagetoleranzen und zur sauberen Justierung des Flügels im feststehenden Rahmen notwendig sein kann.

Die durch Doppelexzenterbuchsen erreichbaren Verstellbeträge senkrecht zur Achse des Bandzapfens sind begrenzt und wirklich nur zur Überbrückung von Toleranzen innerhalb ein und desselben Fabrikats geeignet. Es gibt jedoch auch Bedarfsfälle, bei denen die Lage der Befestigungsstellen der Bandlappen in größerem Maße unterschiedlich ist, zum Beispiel wenn mit ein und demselben Band verschiedene Türen oder Fensterfabrikate bestückt werden sollen und durch unterschiedliche konstruktive Ausbildung die gegenseitige Anordnung der Befestigungsstellen auf dem feststehenden Rahmen und dem Flügel stärker voneinander abweichen.

Es ist zwar schon versucht worden, die Bandlappen in sich verstellbar zu machen (US-PS 2 839 778). Doch treten dabei neue Probleme mit der sicheren Festlegung der Teile des Bandlappens aneinander und seiner Befestigung auf dem feststehenden Rahmen bzw. Flügel auf.

Aus dem DE-GM 17 91 930 ist eine Ausführungsform eines verstellbaren Bandes bekannt, bei welchem in einem der Scharnierteile eine im Querschnitt rechteckige Ausnehmung vorgesehen ist und der einen entsprechend abgeflachten Führungsteil umfassende Bandzapfen in dieser Ausnehmung von Hand in verschiedene Positionen verschiebbar und durch an der Außenseite des Scharnierteils angreifende Mittel, beispielsweise Schraubeinrichtung, in einer bestimmten Stellung feststeckbar ist.

Hierbei sind zwar wesentlich größere Verstellwege als bei Exzentern möglich, doch ist es sehr unzweckmäßig, daß der Flügel, weil die Verstellung von Hand erfolgt, während der Verstellung festgehalten werden muß. Eine feinfühligere Verstellung ist besonders bei schwereren Flügeln dadurch sehr erschwert. Dei Anordnung der Festlegemittel außerhalb des Scharnierteils ist unerwünscht, weil sie zu leicht zugänglich ist, den optischen Eindruck des Bandes stört und ein Ansatzpunkt für Schmutz ist.

Die US-PS 2 251 865 zeigt ein dem Oberbegriff des Anspruchs 1 entsprechendes Band, bei welchem die Verstellung durch im Bandlappen untergebrachte Schraubspindeln erfolgt und kein Festhalten des Flügels während des Verstellens erforderlich ist. Um das Führungsteil jedoch am Verkanten zu hindern, bedarf es einer aufwendigen Nut- und Federführung desselben und zweier über Ritzel gemeinsam angetriebener Schraubspindeln.

Der Erfindung liegt die Aufgabe zugrunde, ein Band der dem Oberbegriff des Anspruchs 1 entsprechenden Art möglichst einfach auszugestalten.

Diese Aufgabe wird durch die in Anspruch 1 wiedergegebene Erfindung gelöst.

Durch die Unterbringung der Antriebs- und Festlegeeinrichtung in der Ausnehmung des Scharnierteils unterscheidet sich das Band nach außen hin fast nicht von einem normalen, unverstellbaren Band. Das Prinzip des Abrollens eröffent konstruktive Möglichkeiten der Geradführung auf einfache und betriebssichere Weise.

Um die Verlagerung längs der Geradführung herbeizuführen, kann gemäß Anspruch 2 eine Antriebs- und Festlegeeinrichtung mit einem Gewindeelement vorgesehen sein.

Das Gewindeelement kann durch eine Bohrung in der Seitenwandung des Scharnierteils drehbar sein (Anspruch 3).

Die bevorzugte Ausführungsform umfaßt ferner ein als Kopfschraube ausgebildetes Gewindeelement, welches auf diese Weise handelsüblich zur Verfügung steht (Anspruch 4).

Bei einer in Betracht kommenden Ausführungsform ist der Führungsteil zylindrisch und weist eine Verzahnung auf, die in eine Verzahlung an einer der Flanken der Ausnehmung eingreift (Anspruch 5). Diese Verzahnung kann in der Flanke der Ausnehmung ausgebildet (Anspruch 6) oder durch das mit einem Teil seines Umfangs in die Ausnehmung vorstehende Gewindeelement (Anspruch 7) gegeben sein.

Eine besonders stabile Ausführung ist Gegenstand des Anspruchs 8. Das Gewindeelement greift auf seiner ganzen Erstreckung in das Antriebsstück ein, welches ebenfalls in einem großen Bereich mit der Verzahnung des Führungsteils zusammenwirken kann, so daß die Kräfte auf großen Flächen übertragen werden.

Es empfiehlt sich, daß die Scheitel der Verzahnungen parallel zur Bandzapfenachse verlaufen, weil dadurch die Verzahnungen in der Ausnehmung des Scharnierteils bei dem Strangpressen des den das Scharnierteil umfassenden Bandlappen ergebenden Profils sogleich mitgepreßt werden können (Anspruch 9).

Ein die Antriebseinrichtung bildendes Gewindeelement kann natürlich selbsthemmend ausgebildet werden, so daß der Führungsteil in der Geradführung schon dadurch arretiert ist.

In manchen Fällen empfiehlt sich jedoch eine zusätzliche Arretiereinrichtung, die beispielsweise durch eine Klemmschraube gebildet sein kann (Anspruch 10).

Statt die Verlagerung des Führungsteils an der Geradführung durch ein Gewindeelement zu bewerkstelligen, kann auch ein Schwenkglied nach Anspruch 11 vorgesehen sein, welches den Bandzapfen beispielsweise gabelförmig umfassen kann (Anspruch 12).

Wenn in dieser Beschreibung von "oben" und "unten" sowie "vorn" und "hinten" die Rede ist, so ist damit das Band in seiner Einbaustellung, gesehen von einem vor der Tür oder dem Fenster stehenden Beobachter, gemeint.

In der Zeichnung sind Ausführungsbeispiele der Erfindung dargestellt.
Fig. 1 zeigt eine Ansicht eines Bandes in vertikaler Richtung, teilweise im Schnitt, in einer horizontalen Ebene;
Fig. 2 bis 5 zeigen Teilansichten entsprechend der linken Hälfte des rechten Bandlappens in Fig. 1 mit verschiedenen Ausführungsformen;
Fig. 6 zeigt einen Schnitt nach der Linie VI-VI in Fig. 5.

Das in Fig. 1 als ganzes mit 100 bezeichnete Band besteht aus einem Bandlappen 1, der auf der Vorderfläche 2 des feststehenden Rahmens 3 befestigt ist, und einem Bandlappen 4, der auf der Vorderfläche 5 des Flügelrahmens 6 befestigt ist. Die Bandlappen bestehen bei allen Ausführungsbeispielen aus Abschnitten von Aluminium-Strangprofilen und weisen also oben und unten einander parallele Begrenzungsflächen auf. Die Befestigung erfolgt mittels Schrauben 7. Der Bandlappen 1 besitzt einen ausladenden Scharnierteil 8, der von dem ausladenden Scharnierteil 9 des Bandlappens 4 übergriffen sit, der sich auf ihm in der vertikalen Richtung abstützt. In dem Überdeckungsbereich sind die Scharnierteile 8,9 von einem als Ganzes mit 50 bezeichneten vertikalen Bandzapfen durchgriffen, der die Schwenkachse für die gegenseitige Verschwenkung der Bandlappen 1,4 bildet. Der Bandzapfen 50 ist in einer Ausnehmung des Bandlappens 4 in Pfeilrichtung verlagerbar.

Bei den A usführungsformen der Fig. 2 bis 4 wird der Bandzapfen längs der Ausnehmung 40 parallel zu sich selbst hin- und hergerollt. Die Ausnehmung 40 in Fig. 2 ist gemäß Fig. 2 oben und unten durch parallele Flanken 38 begrenzt, die einen dem Durchmesser des Bandbolzens 50 entsprechenden Abstand haben. Der Bandzapfen 50 weist an seinem Umfang eine Verzahnung 39 auf, in die ein seitlich neben der Ausnehmung 40 in Führungsrichtung angeordnetes Gewindeelement 42 in Gestalt einer Kopfschraube eingreift. Das Gewindeelement ragt mit seinem Außenumfang teilweise in das Innere der Ausnehmung vor und greift dort in die Verzahnung 39 ein. Der Kopf der Kopfschraube sitzt in einer Ausnehmung 41 und ist dort durch einen Sprengring 43 gesichert, so daß das Gewindeelement 42 in beiden Achsrichtungen unverrückbar ist.

Das Gewinde 39 auf dem Bandzapfen 50 ist auf einer diese umgebenden Büchse 44 angebracht, von der ein Gewindezapfen 45 senkrecht zur Achse vorsteht, die die Flanke 38 bildende Wandung in einem Schlitz 46 durchgreift und auf dem äußeren Ende eine Mutter 47 trägt, durch deren Anziehen die Büchse 44 und damit der Bandzapfen 50 gegen die untere Flanke 38 der Ausnehmung 40 angezogen und damit arretiert werden kann. Der Schlitz 46 trägt der Verlagerung des Bandzapfens 50 Rechnung.

Bei der Ausführung nach Fig. 3 weist die Ausnehmung 40 an der unteren Flanke eine Verzahnung 48 auf, die sich parallel zur Achse des Bandzapfens 50 erstreckt, der an seinem Umfang ebenfalls eine Verzahnung 39 aufweist, die eingerolt oder eingefräst sein kann und auf der der Verzahnung 48 gegenüberleigenden Seite in die Verzahnung 49 eines Antriebsstücks 51 eingreift, welches in einer entsprechenden Ausnehmung seitlich neben der Ausnehmung 40 verschiebbar angeordnet und von einem Gewindeelement 52 druchgriffen ist, welches bei seiner Drehung des Antriebsstücks 51 und damit den Bandzapfen 50 in Führungsrichtung mitnimmt. Das Antriebsstück 51 wird nach Erreichen der gewünschten Stellung des Bandzapfens 50 durch die Klemmschraube 58 arretiert, die das Antriebsstück 51 von außen gegen den Umfang des an der Verzahnung 48 abgestützten Bandzapfens 50 drückt.

In der Ausführungsform nach Fig. 4 weist die obere Flanke der Ausnehmung 40 eine feste Verzahnung 48 parallel zur Zapfenachse auf und besitzt der Bandzapfen 50 auf seinem der Verzahnung 48 zugewandten Umfangsbereich eine entsprechende Verzahnung 53, während er auf der gegenüberliegenden Seite zylindrisch ist. Die zylindrische Seite greift in eine flache zylindrische Ausnehmung eines Gleitstücks 54 ein, welches gegen eine Platte 55 anliegt, die durch eine Klemmschraube 56 gemäß Fig. 4 nach oben verlagerbar ist. Durch Verdrehen des Bandzapfens 50 an dem Schraubschlitz 57 erfolgt eine Verlagerung in Führungsrichtung, wobei die erreichte Einstellung durch Anziehen der Klemmschraube 56 arretiert werden kann.

Während in den bisherigen Ausführungsformen die Verlagerung des Führungsteils des Bandzapfens mittels eines Gewindeelements erfolgte, geschieht dies in der Ausführungsform der Fig. 5 und 6 mittels eines Schwenkgliedes 62. Der Bandzapfen 70 hat kreisförmigen Querschnitt und sitzt in einer Ausnehmung 80, deren Flanken 68 zueinander und zur Achse des Bandzapfens 70 parallel sind und einen dem Durchmesser des bandzapfens 70 entsprechenden Abstand voneinander aufweisen.

Die Ausnehmung 80 ist nur im unteren Teil des Bandlappens 4 vorgesehen, während darüber eine zylindrische Ausnehmung 69 vorgesehen sit, deren Grundfläche größer als der Umriß der Ausnehmung 80 ist und in die der Bandzapfen 70 mit einem oberen Ansatz 71 hineinragt. In der Mitte seitlich außerhalb der Längsmittelebene der Ausnehmung 80 ist ein zum Bandzapfen 70 paralleler Schwenkstift 73 vorgesehen, um welchen das Schwenkglied 72 schwenkbar ist. Das Schwenkglied 72 ist gabelförmig ausgebildet und erfaßt den Ansatz 71 zwischen seinen Gabelschenkeln 64. Durch Verschwenken des Schwenkgliedes 72 kann also der Bandzapfen 70 längs der Ausnehmung 80 hin- und herbewegt werden. Das Schwenkglied 72 ist mit dem Schwenkstift 73 fest verbunden, der in einer Abschlußplatte 65, die die Ausnehmung 69 nach oben abschließt, verdrehbar gelagert ist.

Der Ansatz 71 ist als zu dem Bandzapfen exzentrischer zylindrischer Bolzen ausgebildet. Dies hat aber nur Platzgründe und dient dazu, den Schwenkstift 73 möglichst dicht an die Achse des bandzapfens heranrücken zu können. Für die Funktion ist die Exzentrizität in diesem Fall nicht wesentlich.

## Patentansprüche

1. Band für Türen, Fenster und dergleichen,
mit einem ersten auf der Vorderfläche des feststehenden Rahmens der Tür des Fensters oder dergleichen befestigten Bandlappen (1),
mit einem zweiten auf der Vorderfläche des Flügels, der Tür, des Fensters oder dergleichen befestigten Bandlappen (4), der einen Scharnierteil des ersten Bandlappens mit einem Scharnierteil übergreift und dort durch einen vertikalen, die Scharnierteile durchgreifenden Bandzapfen (50,70) mit dem ersten Bandlappen schwenkbar verbunden ist,
und mit einer in mindestens einem der Scharnierteile vorgesehenen Geradführung, an der der Bandzapfen (50,70) zwecks Anpassung der Lage der Befestigungsstellen auf den Vorderflächen des feststehenden Rahmens bzw. des Flügels senkrecht zu seiner Achse verlagerbar und festlegbar ist und die eine parallel zu ihrer Richtung durch einander parallele Flanken (38,68) begrenzte Ausnehmung (40,80) in dem Scharnierteil umfaßt, in die der Bandzapfen (50,70) mit einem Führungsteil gleicher Breite eingreift,
mit einer in der Ausnehmung (40,80) vorgesehenen; von außen betätigbaren Antriebs- und Festlegeeinrichtung zur Verlagerung des Bandzapfens (50,70) längs der Ausnehmung (40,80) und Festlegung in einer erreichten Position,
dadurch gekennzeichnet,
daß der Führungsteil im wesentlichen kreisförmigen Querschnitt von einem der Breite der Ausnehmung (40,80) entsprechenden Durchmesser aufweist und in der Ausnehmung (40,80) abrollbar ist.

2. Band nach Anspruch 1, dadurch gekennzeichnet, daß die Antriebs- und Festlegeeinrichtung ein in der Verlagerungsrichtung des Bandzapfens (50) sich erstreckendes Gewindeelement (42,52) umfaßt.

3. Band nach Anspruch 2, dadurch gekennzeichnet, daß das Gewindelement (52) durch eine quer zum Bandzapfen (50) verlaufende Bohrung (25) in der Seitenwand des Scharnierteils (4) drehbar ist.

4. Band nach Anspruch 2 oder 3, dadurch gekennzeichnet, daß das Gewindeelement (52) eine Kopfschraube ist.

5. Band nach einem der Ansprüche 1 bis 4, dadurch gekennzeichnet, daß der Führungsteil am Umfang eine Verzahnung (39,53) aufweist, die in eine Verzahnung an einer der Flanken der Ausnehmung (40) eingreift.

6. Band nach Anspruch 5, dadurch gekennzeichnet, daß die Verzahnung (49) in der Flanke der Ausnehmung (40) ausgebildet ist.

7. Band nach Anspruch 2 und 5 oder 6, dadurch gekennzeichnet, daß eine Verzahnung durch das mit einem Teil seines Umfangs in die Ausnehmung (40) vorstehende Gewindeelement (42) gegeben ist.

8. Band nach einem der Ansprüche 5 bis 7, dadurch gekennzeichnet, daß auf dem neben der Ausnehmung (40) sich erstreckenden Gewindeelement (52) ein verzahntes Antriebsstück (51) angeordnet ist, welches in die Verzahnung (39) des Führungsteils eingreift, die ihrerseits in eine Verzahnung (49) in der dem Gewindeelement (52) gegenüberliegenden Flanke der Ausnehmung (40) eingreift.

9. Band nach einem der Ansprüche 5 bis 8, dadurch gekennzeichnet, daß die Scheitel der Verzahnungen (48) parallel zur Bandzapfenachse verlaufen.

10. Band nach einem der Ansprüche 1 bis 9, dadurch gekennzeichnet, daß eine quer zur Ausnehmung (40) verlaufende Klemmschraube (45,56,58) zum Angriff an dem Führungsteil vorgesehen ist.

11. Band nach Anspruch 1, dadurch gekennzeichnet, daß die Antriebs- und Festlegeeinrichtung ein um eine parallel zur Bandzapfenachse außerhalb der Längsmittelebene der Ausnehmung (80) angeordnete Schwenkachse verschwenbares Schwenkglied (72) umfaßt, welches an dem Bandzapfen (70) angreift und diesen längs der Ausnehmung (80) verlagert.

12. Band nach Anspruch 11, dadurch gekennzeichnet, daß das Schwenkglied (72) gabelförmig ausgebildet ist und den Bandzapfen (70) zwischen den Gabelschenkeln (64) erfaßt.

## Claims

1. A hinge for doors, windows and the like,
comprising a first hinge flap (1) secured to the front surface of the fixed frame of the door, window or the like,
comprising a second hinge flap (4) fixed on the front surface of the movable member, of the door, window or the like, said hinge flap (4) engaging by a hinge part over a hinge part of the first hinge flap, where it is pivotally connected to the first hinge flap by a vertical hinge pin (50, 70) extending through the hinge parts,
and comprising a rectilinear guide provided in at least one of the hinge parts and on which the hinge pin (50, 70) can be moved perpendicularly to its axis and locked for the purpose of adjusting the position of the fixing locations on the front surfaces of the fixed frame and of the movable member, and which comprises in the hinge part a recess (40, 80) which is bounded parallel to its direction by parallel flanks (38, 68) and in which the hinge pin (50, 70) engages by a guide part of the same width,
comprising an externally operable drive and locking means provided in the recess (40, 80) to displace the hinge pin (50, 70) along the recess (40, 80) and lock it in a position once reached,
characterised in that
the guide part has a substantially circular cross-section of a diameter corresponding to the width of the recess (40, 80) and is adapted to roll in the recess (40, 80).

2. A hinge according to claim 1, characterised in that the drive and locking means comprises a screwthreaded element (42, 52) extending in the direction of displacement of the hinge pin (50).

3. A hinge according to claim 2, characterised in that the screwthreaded element (52) is rotatable in the side wall of the hinge part (4) through a bore (25) extending transversely of the hinge pin (50).

4. A hinge according to claim 2 or 3, characterised in that the screwthreaded element (52) is a cap screw.

5. A hinge according to any one of claims 1 to 4, characterised in that the guide part has a toothing (39, 53) at the periphery, such toothing engaging in a toothing on one of the flanks of the recess (40).

6. A hinge according to claim 5, characterised in that the toothing (49) is formed in the flank of the recess (40).

7. A hinge according to claim 2 and 5 or 6, characterised in that a toothing is formed by the screwthreaded element (42) projecting by part of its periphery into the recess (40).

8. A hinge according to any one of claims 5 to 7, characterised in that a toothed drive element (51) is disposed on the screwthreaded element (52) extending next to the recess (40) and engages in the toothing (39) of the guide part, which in turn engages in a toothing (49) in that flank of the recess (40) which is situated opposite the screwthreaded element (52).

9. A hinge according to any one of claims 5 to 8, characterised in that the apices of the toothings (48) extend parallel to the hinge pin axis.

10. A hinge according to any one of claims 1 to 9, characterised in that a clamping screw (45, 56, 58) extending transversely of the recess (40) is provided to engage the guide part.

11. A hinge according to claim 1, characterised in that the drive and locking means comprises a pivoting element (72) pivotable about a pivot axis disposed parallel to the hinge pin axis outside the central longitudinal plane of the recess (80), said pivoting element (72) engaging the hinge pin (70) and displacing it along the recess (80).

12. A hinge according to claim 11, characterised in that the pivoting element (72) is of forked construction and engages the hinge pin (70) between the fork arms (64).

## Revendications

1. Charnière pour portes, fenêtres et analogues,
- avec une première patte de charnière (1) fixée sur la face avant du cadre fixe de la porte, de la fenêtre ou analogue,
- avec une deuxième patte de charnière (4) fixée sur la face avant du battant de porte, de fenêtre ou analogue, qui vient en prise avec une pièce de charnière sur la pièce de charnière de la première patte de charnière et qui à cet endroit est reliée en pivotement à la première patte de charnière par un tourillon de charnière (50, 70) vertical traversant les pièces de charnière,
- avec un guidage droit prévu au moins dans l'une des pièces de charnière, sur lequel on peut fixer ou déplacer le tourillon de charnière (50, 70) pour adapter la position des postes de fixation sur les faces avant du cadre fixe ou du battant verticalement par rapport à son axe, guidage qui englobe un évidement (40, 80) délimité par des flancs parallèles (38, 68) entre eux et parallèles à sa direction dans la pièce de charnière, évidement dans lequel le tourillon de charnière (50, 70) est en prise avec une pièce de guidage de même largeur,
- avec un dispositif d'entraînement et de fixation entraînable de l'extérieur, prévu dans un évidement (40,80) pour déplacer le tourillon de charnière (50, 70) le long de l'évidement (40, 80) et le fixer dans une position atteinte,
charnière caractérisée en ce que la pièce de guidage présente une section essentiellement circulaire d'un diamètre correspondant à la largeur de l'évidement (40, 80) et qu'on peut faire rouler dans l'évidement (40, 80).

2. Charnière selon la revendication 1, caractérisée en ce que le dispositif d'entraînement et de fixation englobe un élément fileté (42, 52) s'étendant dans le sens de déplacement du tourillon de charnière (50).

3. Charnière selon la revendication 2, caractérisée en ce que l'élément fileté (52) peut tourner dans un trou (25) s'étendant transversalement au tourillon de charnière (50) dans la paroi latérale de la pièce de charnière (4).

4. Charnière selon la revendication 2 ou 3, caractérisée en ce que l'élément fileté (52) est une vis à tête.

5. Charnière selon l'une des revendications 1 à 4, caractérisée en ce que la pièce de guidage présente une denture (39, 53) à sa périphérie, qui vient en prise dans une denture dans l'un des flancs de l'évidement (40).

6. Charnière selon la revendication 5, caractérisée en ce que la denture (49) est taillée dans le flanc de l'évidement (40).

7. Charnière selon la revendication 2 et 5 ou 6, caractérisée en ce qu'une denture existe sur l'élément fileté (42) pénétrant dans l'évidement (40) par une partie de sa périphérie (42).

8. Charnière selon l'une des revendications 5 à 7, caractérisée en ce que sur l'élément fileté (52) s'étendant à côté de l'évidement (40) on implante une pièce d'entraînement dentée (51), qui vient en prise dans la denture (39) de la pièce de guidage, qui de son côté vient en prise dans une denture (49) dans le flanc de l'évidement (40) opposé à l'élément fileté (52).

9. Charnière selon l'une des revendications 5 à 8, caractérisée en ce que les crêtes des dentures (48) s'étendent parallèlement à l'axe du tourillon de charnière.

10. Charnière selon l'une des revendications 1 à 9, caractérisée en ce qu'on prévoit une vis de serrage (45, 56, 58) s'étendant transversalement à l'évidement (40) pour venir en prise sur la pièce de guidage.

11. Charnière selon la revendication 1, caractérisée en ce que le dispositif d'entraînement et de fixation comprend un organe de pivotement (72) pivotant autour d'un axe de pivotement disposé parallèlement à l'axe de tourillon de la charnière en dehors du plan médian longitudinal de l'évidement (80), dispositif d'entraînement et de fixation qui vient en prise sur le tourillon de charnière (70) et le déplace le long de l'évidement (80).

12. Charnière selon la revendication 11, caractérisée en ce que l'organe de pivotement (72) est en forme de fourche et saisit le tourillon de charnière (70) entre les branches de la fourche (64).
